# EUROPÄISCHE PATENTSCHRIFT

(11) **EP 3 911 584 B1**
(45) Veröffentlichungstag und Bekanntmachung des Hinweises auf die Patenterteilung: **26.02.2025**
(21) Anmeldenummer: 20707342.0
(22) Anmeldetag: 10.01.2020
(51) Int. Cl.: B65D 88/16, B65B 69/00, B65D 90/58

(54) **ABFÜLLDORN**
DISPENSING MANDREL
MANDRIN DE TRANSVASEMENT

(30) Priorität: 14.01.2019 AT 500262019
(43) Veröffentlichungstag der Anmeldung: 24.11.2021
(73) Patentinhaber: Mayrpeter, Johannes, 4522 Sierning (AT)
(72) Erfinder: KIENBACHER, Oswald, 4523 Neuzeug (AT); MAYRPETER, Johannes, 4522 Sierning (AT)
(74) Vertreter: Burgstaller, Peter
(86) Internationale Anmeldenummer: PCT/AT2020/060004
(87) Internationale Veröffentlichungsnummer: WO 2020/146915

(56) Entgegenhaltungen:
- WO-A1-2018/009952
- DE-U1- 202014 003 411
- FR-A3- 2 895 728
- US-A- 4 871 359

## Beschreibung

Die Erfindung betrifft eine Abfüllvorrichtung in Form eines Abfülldoms zum Abfüllen von Schüttgut aus flexiblen Schüttgutbehältern.

Ein flexibler Schüttgutbehälter ist ein großer Sack aus Stoff- oder Kunststoffgewebe, welcher unter der Bezeichnung Bigbag bekannt ist. Um den Bigbag schnell vollständig zu entleeren, wird dieser meist angehoben und dessen Bodenfläche mit einem Messer aufgeschnitten. Um die Entleerung dosieren zu können, sind Abfüllvorrichtungen in Form eines Dorns bekannt, welche Abfüllvorrichtungen mit ihrer Spitze voran von unten in das Kunststoffgewebe eingestochen werden, sodass diese bis zum Schüttgut eindringen. Das Schüttgut kann durch Öffnungen in der Abfüllvorrichtung aus dem flexiblen Schüttgutbehälter entleert werden, wobei die Abfüllvorrichtung einen Verschlussmechanismus aufweist, um die Entleerung starten und stoppen zu können.

Im Recherchenbericht des Österreichischen Patentamts zur prioritätsbegründenden Anmeldung werden die Dokumente FR 2895728 A3, EP2937291A1, CH409670A und US3831814A als A-Dokumente angeführt, welche den allgemeinen Stand der Technik betreffen.

Die FR2895728A3 zeigt eine Abfüllvorrichtung in Form eines Abfülldoms für Bigbags. Der Abfülldom hat einen zylindrischen Hohlkörper, an dessen oberen Ende mehrere Streben zu einer Spitze zusammenlaufen. Beabstandet zu den Streben weist der Abfülldom Widerhaken auf, welche vom zylindrischen Hohlkörper abstehen. Oberhalb der Widerhaken weist der zylindrische Hohlkörper Öffnungen auf. Am unteren Ende weist der zylindrische Hohlkörper einen Verschluss auf, welcher aus zwei aneinanderliegenden Platten gebildet ist, wobei die obere Platte fest mit dem zylindrischen Hohlkörper verbunden ist und eine zentrale Öffnung aufweist und die untere Platte vollflächig ausgeführt ist und mit einem Gewindebolzen schwenkbar an der oberen Platte befestigt ist. Der Abfülldom wird mit der Spitze in den Bigbag eingestochen, bis die Widerhaken in den Bigbag eindringen. Dann wird der Abfülldom etwas zurückgezogen, sodass die Widerhaken von innen am Gewebe des Bigbag anliegen. Schüttgut kann nun zwischen den Streben und durch die Öffnungen oberhalb der Widerhaken in den zylindrischen Hohlkörper eindringen. Durch Schwenken der unteren Platte um den Gewindebolzen wird der Verschluss geöffnet und das Schüttgut gelangt durch den zylindrischen Hohlkörper nach unten. Beide Platten sind mit Griffen versehen, um die Schwenkbewegung per Hand ausführen zu können.

Die EP 2937291 A1 zeigt eine Erweiterung der Vorrichtung der FR 2895728 A3 um einen Füllstutzen, welcher bei Bedarf bei bereits eingestochenem Abfülldom von unten an die obere Platte geschraubt werden kann. Ansonsten sind die Vorrichtungen ident, wobei weder der Abfülldom noch der Füllstutzen eine zufriedenstellende Standfläche aufweisen. Die Dokumente US1871359A und DE202014003411U1 offenbaren weitere Öffnungsmittel in Form einer Spitze.

Die WO 2018009952 A1 zeigt einen Abfülldom mit einer verbesserten Standfläche, um Beschädigungen im Bereich der Platten oder der Griffe des Verschlusses zu vermeiden. Während die Vorrichtung der EP 2937291 A1 und der FR 2895728 A3 geschweißte Vorrichtungen aus Blech zu sein scheinen, handelt es sich bei den Teilen der Vorrichtung der WO 2018009952 A1 um Kunststoffteile.

Aufgabe der gegenständlichen Erfindung ist es, einen verbesserten Abfülldom bereit zu stellen.

Zum Lösen der Aufgabe wird ein Abfülldom gemäß Anspruch 1 zum Abfüllen von Material aus einem flexiblen Schüttgutbehälter vorgeschlagen.

Der Abfülldom zum Abfüllen von Material aus einem flexiblen Schüttgutbehälter umfasst einen Hohlkörper, der eine obere und eine untere Öffnungsfläche aufweist, wobei am oberen Ende des Hohlkörpers eine Spitze anschließt, welche die obere Öffnungsfläche des Hohlkörpers zumindest teilweise frei lässt, wobei die Spitze durch zumindest drei Streben gebildet ist, welche flächige radial ausgerichtete Elemente sind, welche jeweils mit ihrer unteren Außenkante an der Innenfläche des Hohlkörpers anliegen und sich am oberen Ende des Abfülldom unter Ausbildung einer Spitze treffen, wobei von jeder Strebe zumindest eine Querstrebe abragt, welche mit ihrer unteren Kante am Hohlkörper anliegt.

Bevorzugt schließen an jeder Strebe beidseitig Querstreben an.

Die Querstreben liegen als flächige Elemente in Form von Dreiecken vor, deren jeweils kürzester Schenkel am Hohlkörper anliegt und deren jeweils zweitkürzester Schenkel an der jeweiligen Strebe anliegt.

Bevorzugt setzen die Querstreben unterhalb der oberen Öffnungsfläche des Hohlkörpers an der Innenfläche des Hohlkörpers an.

Bevorzugt verlaufen die Querstreben zumindest über ein Viertel der Höhe der Streben.

Bevorzugt verlaufen die Querstreben zumindest über die Hälfte der Höhe der Streben.

Bevorzugt sind die Querstreben gegenüber der Außenfläche bzw. der oberen Außenkante des Hohlkörpers nach innen versetzt.

Bevorzugt sind die Querstreben gegenüber der nach oben innen verlaufenden Außenkante der jeweiligen Strebe nach innen versetzt.

Bevorzugt liegt am unteren Ende des Hohlkörpers ein Verschluss vor, welcher eine obere Platte und eine untere Platte aufweist, welche flächig aneinander liegen, wobei die obere Platte an die untere Öffnungsfläche des Hohlkörpers anschließt und selbst eine Öffnung in Verlängerung der unteren Öffnungsfläche des Hohlkörpers aufweist und wobei die untere Platte mit einem Bolzen an der oberen Platte befestigt ist und die untere Platte um die Achse dieses Bolzens geschwenkt werden kann, zwischen einer ersten Position, in welcher sie die Öffnung der oberen Platte vollständig verschließt und einer zweiten Position, in welcher die Öffnung der oberen Platte zumindest teilweise freigegeben ist. Bevorzugt sind die Streben und die Querstreben ein monolithisches Kunststoffspritzgussteil.

Bevorzugt weist der Abfülldom einen Hohlkörper auf, der eine obere und eine untere Öffnungsfläche aufweist, wobei das obere Ende des Hohlkörpers in das Innere des flexiblen Schüttgutbehälters ragt, sodass Material vom flexiblen Schüttgutbehälter durch die obere Öffnungsfläche des Hohlkörpers in diesen eindringen kann, wobei am unteren Ende des Hohlkörpers ein Verschluss vorliegt, welcher eine obere Platte und eine untere Platte aufweist, welche flächig aneinander liegen, wobei die obere Platte an die untere Öffnungsfläche des Hohlkörpers anschließt und selbst eine Öffnung in Verlängerung der unteren Öffnungsfläche des Hohlkörpers aufweist und wobei die untere Platte mit einem Bolzen an der oberen Platte befestigt ist und die untere Platte um die Achse dieses Bolzens geschwenkt werden kann, zwischen einer ersten Position, in welcher sie die Öffnung der oberen Platte vollständig verschließt und einer zweiten Position, in welcher die Öffnung der oberen Platte zumindest teilweise freigegeben ist, wobei die untere Platte eine Struktur aufweist, welche zumindest einen Teil der Standfläche der Abfüllvorrichtung bildet, wobei der Bolzen bzw. dessen Kopf bzw. die Mutter des Bolzens nach unten hin bevorzugt nicht aus der Standfläche hervorragt.

Die Erfindung wird an Hand von Zeichnungen veranschaulicht:
- Fig. 1:: zeigt den aus der WO 2018009952 A1 bekannten Abfülldom in Seitenansicht.
- Fig. 2:: zeigt den aus der WO 2018009952 A1 bekannten Abfülldom in perspektivischer Ansicht von schräg oben mit geschlossenem Verschluss.
- Fig. 3:: zeigt einen erfindungsgemäßen Abfülldom in Seitenansicht.
- Fig. 4:: zeigt einen erfindungsgemäßen Spritzgusskörper eines Abfülldoms in perspektivischer Ansicht von schräg oben.
- Fig. 5:: zeigt eine erfindungsgemäße Spitze eines Abfülldoms in Schnittansicht.
- Fig. 6:: zeigt eine Detailansicht einer Strebe mit bevorzugten Querstreben im Übergangsbereich zum Hohlkörper des Abfülldorns.

Die Fig. 1 und 2 zeigen einen aus der WO 2018009952 A1 bekannten Abfülldom 1. Der Abfülldom der WO 2018009952 A1 dient bevorzugt als Ausgangsbasis für die gegenständliche Erfindung, sodass ein erfindungsgemäßer Abfülldom bevorzugt die Merkmale des Abfülldoms der WO 2018009952 A1 umfasst. Die erfindungsgemäße Verbesserung ist aber auch an anderen Abfülldomen anwendbar.

Fig. 3 zeigt einen erfindungsgemäßen Abfülldom. Die folgenden Absätze beschreiben anhand der Fig. 1-2 die bereits bekannten Merkmale des Abfülldoms 1.

Der Abfülldom 1 weist einen Hohlkörper 2 auf, welcher bevorzugt einen zylindrischen Mantel aufweist. Am oberen Ende des Hohlkörpers 2 verlaufen mehrere Streben 3 zu einer Spitze zusammen. Aus Stabilitätsgründen und aufgrund der bevorzugten Fertigung im Kunststoff-Spritzgussverfahren haben sich vier gleichmäßig über den Umfang des Zylinders verteilte Streben 3 als technisch bedingt günstigste Variante herausgestellt, da drei Streben 3 eine sehr aufwendige Spritzgussform erforderlich machen würden. Am unteren Ende geht der Hohlkörper 2 in die obere Platte 4 über, welche außen an den Zylinder anschließt und die innere Öffnung des Hohlkörpers 2 bevorzugt zur Gänze offenlässt. Der Hohlkörper 2, die obere Platte 4 und die die Spitze bildenden Streben 3 werden bevorzugt als monolithischer Kunststoffkörper im Spritzgussverfahren gefertigt. Die geringen Rundungen, welche am oberen Rand des Hohlkörpers 2 an den Streben 3 vorliegen, sind dem Spritzgussverfahren geschuldet.

Um die untere Öffnung des Hohlkörpers 2 bzw. der oberen Platte 4 verschließbar zu machen, ist eine schwenkbare untere Platte 5 vorgesehen. Die obere Platte 4 ist mit einem Griff 6 versehen und die untere Platte 5 ist mit einem Griff 7 versehen, welche im geschlossenen Zustand des Verschlusses bevorzugt diametral gegenüber liegen. Die obere Platte 4 und die untere Platte 5 weisen je eine Bohrung auf, durch welche der Bolzen 8 verläuft, wobei der Bolzen 8 in zumindest einer dieser Bohrungen schwenkbar gehalten ist. Die untere Platte 5 kann um die Achse des Bolzens 8 geschwenkt werden, um die Öffnung des Hohlkörpers 2 nach unten hin frei zu geben.

Zwischen den Streben 3 und der oberen Platte 4 weist der Hohlkörper 2 außen Widerhaken 9 auf, welche aus elastischem Material bestehen, sodass diese beim Einstechen durch das Gewebe des Bigbags nach unten hin an den Hohlkörper 2 angedrückt werden, um die Öffnung im Gewebe nicht zu vergrößern. Werden die Widerhaken 9 vollständig durch das Gewebe bewegt, gehen diese in ihre Ausgangsposition zurück und spreizen sich beim Zurückziehen gegen die Innenseite des Gewebes. Etwas oberhalb der Widerhaken 9 sind Öffnungen 10 in der Mantelfläche des Hohlkörpers 2 vorhanden, um eine nahezu restlose Entleerung des Bigbags zu ermöglichen. Alternativ wäre es auch möglich, die Widerhaken 9 weiter oben am Hohlkörper 2 anzubringen, um auf die Öffnungen 10 verzichten zu können. Die Widerhaken 9 liegen, nach dem Stand der Technik bekannt, als Streifen aus nachgiebigem elastischem Material vor und werden durch Schlitze im Hohlkörper 2 nach innen geführt und oberhalb der Schlitze an der Innenseite des Hohlkörpers 2 durch Nieten befestigt. Die Widerhaken 9 können aber auch mittels Schraube und Mutter fixiert werden. Als Material eignet sich relativ fester Gummi.

Es kann vorgesehen sein, die obere Platte 4 mit einer Struktur zu versehen, welche einen Teil der Standfläche des Abfülldoms 1 bildet. Alternativ oder zusätzlich kann vorgesehen sein, die untere Platte 5 mit einer Struktur zu versehen, welche einen Teil der Standfläche des Abfülldoms 1 bildet. Der Kopf des Bolzens 8 ragt maximal bis zur Standfläche vor und ist bevorzugt in einer Aussparung der Struktur der unteren Platte 5 aufgenommen. Es ist ausreichend die Strukturen als Stege am Rand der jeweiligen Platte 4, 5 auszuführen. Alternativ kann bei der unteren Platte 5 nahezu die gesamte Fläche mit einer Struktur versehen werden, mit Ausnahme der Aussparung für den Kopf des Bolzens 8. Eine besonders gute Standfestigkeit ergibt sich, wenn die durch die Struktur gebildete Standfläche einen annähernd quadratischen Umfang aufweist. Die Unterseiten der Griffe 6, 7 können mit der Standfläche eine ebene Fläche bilden, also mit der Struktur koplanar abschließen.

Zumindest einer der Griffe 6, 7 bevorzugt der Griff 6 kann klappbar befestigt sein. Wie dargestellt ist Griff 6 schwenkbar über einen Bolzen zwischen zwei parallelen Laschen 11 im Übergangsbereich zwischen der oberen Platte 4 und dem Hohlkörper 2 befestigt. Der Griff 6 kann dabei in der unteren Position auf der oberen Platte 4 aufliegen und gegen die Gewichtskraft oder gegen eine Federkraft, beispielsweise einer Scharnierfeder, nach oben schwenkbar sein. Der Griff 6 kann alternativ auch in der unteren Position einrasten und mit etwas Widerstand nach oben hin aus dieser Position gedrückt werden. Durch den Klappmechanismus wird verhindert, dass der Griff 6 bei zu starker Beanspruchung bricht.

Eine besonders gute Standfestigkeit ergibt sich, wenn die durch die Struktur gebildete Standfläche der unteren Platte 5 einen annähernd quadratischen Umfang aufweist. Bevorzugt weist die obere Platte 4 einen annähernd rechteckigen bzw. bevorzugt quadratischen Umfang auf, wobei die untere Platte 5 im geschlossenen Zustand zumindest die Öffnung der oberen Platte 4 und die Eckbereiche des zumindest annähernd quadratischen Umfangs abdeckt und zumindest in diesen Eckbereichen mit einer Struktur versehen ist, welche die Standfläche bzw. vier Standbeine des Abfülldoms 1 bildet. Durch die Ausgestaltung der Standfläche als Vieleck, insbesondere als Drei- oder Viereck, ergibt sich eine wesentliche Verbesserung gegenüber runden, bzw. kreisförmigen Standflächen. Als annähernd quadratischer Umfang ist insbesondere auch der dargestellte Umfang mit abgerundeten Ecken zu verstehen, bei welchem die Seitenkanten des Quadrats zudem nach außen gewölbt sind. Allgemeiner ausgedrückt hat die Standfläche des Abfülldorns 1, bzw. die Form der Struktur eine andere als kreisförmige Form.

Durch die um den Umfang verlaufende Struktur wird die Steifigkeit bzw. der Biegewiderstand der unteren Platte 5 erhöht, sodass ein Durchbiegen der unteren Platte 5 verhindert wird.

Wie aus den Fig. 3 bis 6 ersichtlich ist, besteht die erfindungsgemäße Verbesserung darin, an den Streben 3, welche die Spitze des Abfülldoms 1 ausbilden, zusätzliche Querstreben 12 vorzusehen. Von jeder Strebe 3 ragt zumindest eine Querstrebe 12 ab, welche mit ihrer unteren Kante 13 am Hohlkörper 2 anliegt, bevorzugt in diesen übergeht. Jede Querstrebe 12 liegt mit einer nach oben innen geneigt verlaufenden Kante 14 an der jeweiligen Strebe 3 an. Die Streben 3 sind jeweils flächige bzw. plattenförmige Elemente, deren Fläche radial ausgerichtet sind. Jede Strebe 3 ist über eine senkrechte Außenkante 15 mit der Innenfläche 16 des Hohlkörpers 2 verbunden. Jede Strebe 3 verläuft ausgehend vom Hohlkörper 2 nach oben und nach innen geneigt, sodass sich die Streben 3 am oberen Ende des Abfülldoms 1 unter Ausbildung einer Spitze treffen. Die Spitze weist bevorzugt einen spitzen Winkel auf. Bevorzugt verläuft zwischen jeweils zwei aufeinanderfolgenden Streben 3 eine dreieckige Verbindungsfläche 17, welche die beiden Streben 3 unterhalb der Spitze in Umfangsrichtung verbindet. Die Verbindungsflächen 17 schließen bevorzugt an der inneren Kante 18 der jeweiligen Strebe 3 an. Bevorzugt sind drei, besonders bevorzugt vier Streben 3 vorhanden.

An zumindest einer Strebe 3, bevorzugt an jeder Strebe 3 schließt zumindest einseitig, bevorzugt beidseitig eine Querstrebe 12 an, welche von der flächigen Strebe 3 absteht und diese mit dem Hohlkörper 2 verbindet. Die Querstreben 12 sind als flächige Elemente in Form von spitzen Dreiecken ausgeführt, deren kürzester Schenkel am Hohlkörper 2 anliegt und deren zweitkürzester Schenkel an der jeweiligen Strebe 3 anliegt. Bevorzugt setzen die Querstreben 12 unterhalb der oberen Öffnung des Hohlkörpers 2 an der Innenfläche 16 des Hohlkörpers 2 an. Bevorzugt verlaufen die Querstreben 12 zumindest über ein Viertel der Höhe der Streben 3, bevorzugt zumindest über die Hälfte der Höhe der Streben 3. Bevorzugt sind die Querstreben 12 gegenüber der Außenfläche 19 bzw. der oberen Außenkante 20 des Hohlkörpers 2 nach innen versetzt. Bevorzugt sind die Querstreben 12 gegenüber der nach oben innen verlaufenden Außenkante 21 der jeweiligen Strebe 3 nach innen versetzt. Bevorzugt gehen die Querstreben 12 am unteren Ende sowohl in den Rand 22 des Hohlkörpers 2 als auch in die Innenfläche 16 des Hohlkörpers 2 über. Bevorzugt liegt an der Kante zwischen Querstrebe 12 und Rand 22 eine Abrundung 23 vor.

Bevorzugt liegen an jeder Strebe 3 zwei spiegelgleiche Querstreben 12 vor.

Bevorzugt ragen die Querstreben 12 senkrecht und/oder in Umfangsrichtung von den Streben 3 ab. Bevorzugt sind der Hohlkörper 2, die die Spitze bildenden Streben 3 und die Querstreben 12 als monolithischer Kunststoffkörper im Spritzgussverfahren gefertigt. Bevorzugt umfasst der monolithische Kunststoffkörper auch die Verbindungsflächen 17 zwischen den Streben 3 und/oder die Laschen 11. Die beanspruchten erfindungsgemäßen technischen Merkmale der beschriebenen Ausführungsvarianten können im Rahmen des fachmännischen Handelns beliebig kombiniert werden. Der beanspruchte Schutzumfang richtet sich ausschließlich nach der im unabhängigen Anspruch definierten Merkmalskombination.

## Patentansprüche

1. Abfülldom (1) zum Abfüllen von Material aus einem flexiblen Schüttgutbehälter, wobei der Abfülldom (1) einen Hohlkörper (2) umfasst, der eine obere und eine untere Öffnungsfläche aufweist, wobei am oberen Ende des Hohlkörpers (2) eine Spitze anschließt, welche die obere Öffnungsfläche des Hohlkörpers (2) zumindest teilweise frei lässt, wobei die Spitze durch zumindest drei Streben (3) gebildet ist, welche flächige radial ausgerichtete Elemente sind, welche jeweils mit ihrer unteren Außenkante (15) an der Innenfläche (16) des Hohlkörpers (2) anliegen und sich am oberen Ende des Abfülldoms (1) unter Ausbildung einer Spitze treffen,
**dadurch gekennzeichnet, dass** von jeder Strebe (3) zumindest eine Querstrebe (12) abragt, welche mit ihrer unteren Kante (13) am Hohlkörper (2) anliegt.

2. Abfülldom (1) nach Anspruch 1, **dadurch gekennzeichnet, dass** an jeder Strebe (3) beidseitig Querstreben (12) anschließen.

3. Abfülldom (1) nach einem der Ansprüche 1 bis 2, **dadurch gekennzeichnet, dass** die Querstreben (12) als flächige Elemente in Form von Dreiecken vorliegen, deren jeweils kürzester Schenkel am Hohlkörper (2) anliegt und deren jeweils zweitkürzester Schenkel an der jeweiligen Strebe (3) anliegt.

4. Abfülldom (1) nach einem der Ansprüche 1 bis 3, **dadurch gekennzeichnet, dass** die Querstreben (12) unterhalb der oberen Öffnung des Hohlkörpers (2) an der Innenfläche (16) des Hohlkörpers (2) ansetzen.

5. Abfülldom (1) nach einem der Ansprüche 1 bis 4, **dadurch gekennzeichnet, dass** die Querstreben (12) zumindest über ein Viertel der Höhe der Streben (3) verlaufen.

6. Abfülldom (1) nach einem der Ansprüche 1 bis 5, **dadurch gekennzeichnet, dass** die Querstreben (12) zumindest über die Hälfte der Höhe der Streben (3) verlaufen.

7. Abfülldom (1) nach einem der Ansprüche 1 bis 6, **dadurch gekennzeichnet, dass** die Querstreben (12) gegenüber der Außenfläche (19) bzw. der oberen Außenkante (20) des Hohlkörpers (2) nach innen versetzt sind.

8. Abfülldom (1) nach einem der Ansprüche 1 bis 7, **dadurch gekennzeichnet, dass** die Querstreben (12) gegenüber der nach oben und innen verlaufenden Außenkante (21) der jeweiligen Strebe (3) nach innen versetzt sind.

9. Abfülldom (1) nach einem der Ansprüche 1 bis 8, **dadurch gekennzeichnet, dass** am unteren Ende des Hohlkörpers (2) ein Verschluss vorliegt, welcher eine obere Platte (4) und eine untere Platte (5) aufweist, welche flächig aneinander liegen, wobei die obere Platte (4) an die untere Öffnungsfläche des Hohlkörpers (2) anschließt und selbst eine Öffnung in Verlängerung der unteren Öffnungsfläche des Hohlkörpers (2) aufweist und wobei die untere Platte (5) mit einem Bolzen (8) an der oberen Platte (4) befestigt ist und die untere Platte (5) um die Achse dieses Bolzens (8) geschwenkt werden kann, zwischen einer ersten Position, in welcher sie die Öffnung der oberen Platte (4) vollständig verschließt und einer zweiten Position, in welcher die Öffnung der oberen Platte (4) zumindest teilweise freigegeben ist.

10. Abfülldom (1) nach einem der Ansprüche 1 bis 9, **dadurch gekennzeichnet, dass** der Hohlkörper (2), die Streben (3) und die Querstreben (12) ein monolithisches Kunststoffspritzgussteil sind.

## Claims

1. A filling mandrel (1) for filling material from a flexible bulk container, the filling mandrel (1) comprising a hollow body (2) which has upper and lower opening surfaces, a tip being linked to the upper end of the hollow body (2), leaving clear at least in part the upper opening surface of the hollow body (2), wherein the tip is formed by at least three struts (3), which are planar, radially oriented elements each abutting the inner surface (16) of the hollow body (2) with its lower outer edge (15) and coinciding at the upper end of the filling mandrel (1) to form a tip,
**characterised in that** from each strut (3) protrudes at least one transverse strut (12), which at its lower edge (13) abuts the hollow body (2).

2. The filling mandrel (1) of claim 1, **characterised in that** transverse struts (12) are linked to both sides of each strut (3).

3. The filling mandrel (1) of any one of claims 1 and 2, **characterised in that** the transverse struts (12) are present as planar elements in the shape of triangles, each having their shortest leg abutting the hollow body (2) and their second shortest leg abutting the respective strut (3).

4. The filling mandrel (1) of any one of claims 1 to 3, **characterised in that** the transverse struts (12) begin below the upper opening of the hollow body (2) at the inner surface (16) of the hollow body (2).

5. The filling mandrel (1) of any one of claims 1 to 4, **characterised in that** the transverse struts (12) run across at least one quarter of the height of the struts (3).

6. The filling mandrel (1) of any one of claims 1 to 5, **characterised in that** the transverse struts (12) run across at least half of the height of the struts (3).

7. The filling mandrel (1) of any one of claims 1 to 6, **characterised in that** the transverse struts (12) are set off towards the inside with respect to the outer surface (19) or the upper outer edge (20), respectively, of the hollow body (2).

8. The filling mandrel (1) of any one of claims 1 to 7, **characterised in that** the transverse struts (12) are set off towards the inside with respect to the outer edge (21) of the respective strut (3) that runs upwards and inwards.

9. The filling mandrel (1) of any one of claims 1 to 8, **characterised in that** a seal is present at the lower end of the hollow body (2), which seal has an upper plate (4) and a lower plate (5), which planarly contiguous, wherein the upper plate (4) adjoins the lower opening surface of the hollow body (2) and has itself an opening in extension of the lower opening surface of the hollow body (2) and wherein the lower plate (5) is fixed to the upper plate (4) with a bolt (8) and the lower plate (5) can be pivoted about the axis of said bolt (8) between a first position, in which it completely seals the opening of the upper plate (4), and a second position, in which the opening of the upper plate (4) is at least partly clear.

10. The filling mandrel (1) of any one of claims 1 to 9, **characterised in that** the hollow body (2), the struts (3) and the transverse struts (12) are one monolithic, injection-moulded plastic part.

## Revendications

1. Mandrin de remplissage (1) pour dispenser de matériau à partir d'un conteneur flexible de produits en vrac, le mandrin de remplissage (1) comprenant un corps creux (2) qui présente une surface d'ouverture supérieure et une surface d'ouverture inférieure, une pointe se trouvant adjacente à l'extrémité supérieure du corps creux (2) et laissant la surface d'ouverture supérieure du corps creux (2) au moins partiellement exposée, la pointe étant formée par au moins trois étançons (3) qui sont des éléments plats orientés radialement et s'appuient, respectivement par leur bord extérieur inférieur (15), sur la surface intérieure (16) du corps creux (2) et se rencontrent à l'extrémité supérieure du mandrin de remplissage (1) en formant une pointe,
**caractérisé en ce qu'**au moins une traverse (12), qui s'appuie par son bord inférieur (13) sur le corps creux (2), dépasse de chaque étançon (3).

2. Mandrin de remplissage (1) selon la revendication 1, **caractérisé en ce que** des traverses (12) se raccordent des deux côtés à chaque étançon (3).

3. Mandrin de remplissage (1) selon l'une des revendications 1 à 2, **caractérisé en ce que** les traverses (12) se présentent sous la forme d'éléments plats en forme de triangles, dont la branche la plus courte s'appuie sur le corps creux (2) et dont la branche la deuxième plus courte s'appuie sur l'étançon respectif (3).

4. Mandrin de remplissage (1) selon l'une des revendications 1 à 3, **caractérisé en ce que** les traverses (12) s'appliquent contre la surface intérieure (16) du corps creux (2) en dessous de l'ouverture supérieure du corps creux (2).

5. Mandrin de remplissage (1) selon l'une des revendications 1 à 4, **caractérisé en ce que** les traverses (12) s'étendent au moins sur un quart de la hauteur des étançons (3).

6. Mandrin de remplissage (1) selon l'une des revendications 1 à 5, **caractérisé en ce que** les traverses (12) s'étendent au moins sur la moitié de la hauteur des étançons (3).

7. Mandrin de remplissage (1) selon l'une des revendications 1 à 6, **caractérisé en ce que** les traverses (12) sont décalées vers l'intérieur par rapport à la surface extérieure (19) ou au bord extérieur supérieur (20) du corps creux (2).

8. Mandrin de remplissage (1) selon l'une des revendications 1 à 7, **caractérisé en ce que** les traverses (12) sont décalées vers l'intérieur par rapport au bord extérieur (21) de l'étançon respectif (3), ledit bord extérieur s'étendant vers le haut et vers l'intérieur.

9. Mandrin de remplissage (1) selon l'une des revendications 1 à 8, **caractérisé en ce qu'**à l'extrémité inférieure du corps creux (2) se trouve une fermeture qui présente une plaque supérieure (4) et une plaque inférieure (5) qui sont disposées à plat l'une par rapport à l'autre, la plaque supérieure (4) étant adjacente à la surface d'ouverture inférieure du corps creux (2) et présentant elle-même une ouverture en prolongement de la surface d'ouverture inférieure du corps creux (2) et la plaque inférieure (5) étant fixée à la plaque supérieure (4) par un boulon (8) et la plaque inférieure (5) pouvant pivoter autour de l'axe de ce boulon (8) entre une première position dans laquelle elle obture complètement l'ouverture de la plaque supérieure (4) et une deuxième position dans laquelle l'ouverture de la plaque supérieure (4) est au moins partiellement exposée.

10. Mandrin de remplissage (1) selon l'une des revendications 1 à 9, **caractérisé en ce que** le corps creux (2), les étançons (3) et les traverses (12) sont une pièce monolithique moulée par injection de matière plastique.
